# EUROPÄISCHE PATENTSCHRIFT

(11) **EP 2 622 225 B1**
(45) Veröffentlichungstag und Bekanntmachung des Hinweises auf die Patenterteilung: **06.04.2016**
(21) Anmeldenummer: 11779548.4
(22) Anmeldetag: 23.09.2011
(51) Int. Cl.: F04D 9/00

(54) **ZENTRIFUGALPUMPE**
CENTRIFUGAL PUMP
POMPE CENTRIFUGE

(30) Priorität: 27.09.2010 AT 16132010
(43) Veröffentlichungstag der Anmeldung: 07.08.2013
(73) Patentinhaber: Andritz AG, 8045 Graz (AT)
(72) Erfinder: MICHAL, Ludwig, A-8010 Graz (AT)
(74) Vertreter: Schweinzer, Friedrich
(86) Internationale Anmeldenummer: PCT/AT2011/000391
(87) Internationale Veröffentlichungsnummer: WO 2012/040752

(56) Entgegenhaltungen:
- EP-A1- 1 736 218
- US-A- 4 936 744
- US-A- 5 087 171
- US-A- 5 266 160

## Beschreibung

Die Erfindung betrifft eine Zentrifugalpumpe zur Förderung einer gashältigen Faserstoffsuspension, mit einem Pumpenlaufrad, das zumindest eine Öffnung in der Grundplatte, sowie Rippen an deren Rückseite aufweist, wobei eine Separatoreinheit vorgesehen ist, bestehend aus einem Separatorgehäuse mit einer feststehenden Scheibe und einer mit der Pumpenwelle mitrotierenden Scheibe, wobei die Separatoreinheit im Pumpengehäuse in Achsrichtung auf das Pumpenlaufrad gesehen anschließend an das Pumpenlaufrad auf dessen Rückseite angeordnet ist und wobei das Separatorgehäuse eine Gassammelkammer mit Gasabfuhrleitung aufweist, wobei die mit der Pumpenwelle mitrotierende Scheibe eine geschlossene Oberfläche ohne Öffnungen aufweist.

Heutige Pumpen zum Pumpen von mittelkonsistenten Faserstoffsuspensionen benötigen für den Betrieb eine Abscheidung der Luft aus dem Zellstoff um die Pumpfähigkeit zu gewährleisten. Dies wird dadurch erreicht, dass der Zellstoff zuerst mittels Aufbringens von Scherkräften verflüssigt wird (entweder mittels auf der Pumpenwelle angebrachten "Mixers oder Fluidisators" oder durch eine externe Einrichtung ("Conditioner")) und dabei die Luft aus dem Stoff separiert wird. Diese Luft wird dann aus der Pumpe mit oder ohne Zuhilfenahme einer Vakuumpumpe abgeführt. Dabei kommt es in Abhängigkeit von Konsistenz und/oder Luftgehalt und Durchfluss der Pumpe zu Faserverlusten über die Entgasungsleitung. Um dieses Problem zu lösen bzw. wenigstens zu mindern werden vergleichsweise aufwändige Regelsysteme eingesetzt, die den Faserverlust reduzieren sollen. Ein derartiges System ist z.B. aus der US 5 087 171 bekannt. Weiters beschreibt die EP 1 736 218 A1 eine Gasseparationseinheit mit einem Rotor. Auch hier tritt ein hoher Faserverlust durch Transport der Fasern in den Entgasungsraum auf. Um den Faserverlust in Grenzen zu halten muss auch hier ein Kompromiss mit reduzierter Pumpenleistung eingegangen werden. Diese bekannten Systeme benötigen einen hohen baulichen Aufwand, zudem ist viel Aufwand für die Einstellung der Regelkreise notwendig die von Anlage zu Anlage für verschiedene Stofftypen abgestimmt werden müssen. Weiters sind die bestehenden Systeme nicht zuverlässig genug um den Faserverlust gänzlich zu verhindern. Faserveriuste können neben dem Verlust von Zellstoff auch zu Problemen mit der Pump-Stabitität führen.

Ziel der vorliegenden Erfindung ist es, diese Probleme zu eliminieren.

Die Erfindung ist daher dadurch gekennzeichnet, dass die Wand als feststehende Scheibe ausgebildet und mit Rippen (Leitschaufeln) versehen ist, wobei die feststehende Scheibe auf der dem Pumpenlaufrad zugewandten Seite eine glatte Oberfläche aufweisen kann und die Rippen auf der gegenüberliegenden Seite angeordnet sind. Die Rippen bzw. Leitschaufeln können dabei radial oder auch in einem beliebigen Winkel angeordnet und gerade oder gebogen ausgeführt sein. Zusammen mit der geschlossenen Oberfläche der mitrotierenden Scheibe bietet dies den Vorteil, dass praktisch kein Stoffverlust mehr vorliegt und auch die PumpStabilität gegeben ist. Dabei wird der in die Richtung des Entgasungsraumes gedrückte Faserstoff mittels Separatorlaufrad in die Pumpe zurückbefördert und die Luft kann entgegen der Pumpwirkung des Separators aus der Pumpe entweichen.

Eine vorteilhafte Weiterbildung der Erfindung ist dadurch gekennzeichnet, dass die mit der Pumpenwelle mitrotierende Scheibe mit Rippen (Schaufeln) versehen ist, wobei die mit der Pumpenwelle mitrotierende Scheibe auf der der feststehenden Scheibe zugewandten Seite eine glatte Oberfläche aufweisen kann und die Rippen auf der gegenüberliegenden Seite angeordnet sind. Auch hier können die Rippen bzw. Leitschaufeln radial oder auch in einem beliebigen Winkel angeordnet und gerade oder gebogen ausgeführt sein. Damit wird eine weitere Reduktion des Stoffverlustes erreicht.

Eine vorteilhafte Ausgestaltung der Erfindung ist dadurch gekennzeichnet, dass im Separatorgehäuse eine Öffnung für Spülwasser vorgesehen ist, die mit dem durch die Rippen der mitrotierenden Scheibe (Separatorlaufrad) gebildeten Kanal in Verbindung steht und ein Verlegen der Separatoreinheit verhindert.

Ist dem Pumpenlaufrad ein Fluidisator vorgelagert, der als mit der Pumpenwelle verbundener Rotor ausgeführt oder als von der Pumpenwelle getrennt angeordneter Rotor vorgesehen sein kann, so wird die Faserstoffsuspension in einfacher Weise verflüssigt und die Luft aus dem Stoff abgetrennt. Der Faserstoff gelangt in das Pumpenlaufrad, wo die überwiegende Menge an Zellstoff in das Spiralgehäuse gepumpt wird. Der Teil des Faserstoffgemisches (Fasersuspension mit Luft) der durch Entgasungslöcher im Pumpenlaufrad gedrückt wird gelangt dabei über die Entgasungslöcher im Pumpenlaufrad sowie durch Rückströmungen im Pumpenlaufradrückenraum zur Entgasungskammer bzw. in den Separatorraum.

Die Erfindung wird nun anhand der Zeichnungen beispielhaft beschrieben, wobei
Fig. 1 ein System zur Förderung einer gashaltigen Suspension nach dem Stand der Technik,
Fig. 2 eine Variante einer erfindungsgemäßen Zentrifugalpumpe,
Fig. 3 einen schnitt gemäß Linie III-III in Fig. 2 darstellt.

Fig. 1 zeigt ein System zur Förderung von gashaltigen Suspensionen mit Entgasungseinrichtung nach dem Stand der Technik. Die Zentrifugalpumpe 1 ist hier im unteren Teil eines Standrohres 2 montiert, das sich unterhalb eines größeren Behälters 3, z.B. Bleichturm o.ä. befindet. Die Pumpe 1 weist eine Auslassleitung 4 für das zu pumpende Medium, z.B. Faserstoffsuspension sowie am Einlass einen Rotor 5 auf, der sich vollständig im Standrohr 2 befindet und im Zusammenspiel mit der Wand des Standrohres 2 Turbulenzen erzeugen soll, die zu einer Fluidisierung der Faserstoffsuspension führen. In der Auslassleitung 4 befindet sich ein Regulierventil 6, das mit einer Steuereinheit 7 verbunden ist.

Weiters weist die Pumpe 1 eine Gasabfuhrleitung 8 auf, in der ein Regulierventil 9 und eine Vakuumpumpe 10 angeordnet sind. Die Steuereinheit 7 steuert die Menge in der Auslassleitung 4 durch das Regelventil 6 sowie insbesondere das Regelventil 9 in der Gasabfuhrleitung 8. Wenn die Höhe der Suspension im Behälter 3 und Standrohr 2, gemessen durch den Drucksensor 11 am unteren Ende des Standrohres 2, zu hoch wird und dadurch die Gefahr besteht, dass Suspension in die Gasabfuhrleitung 8 gelangt, schließt die Steuereinheit 7 das Regulierventil 9. Durch dieses System wird im Wesentlichen ermöglicht, dass Gas während dem Anfahren und Herunterfahren des Systems ausreichend abgeschieden werden kann.

Fig. 2 zeigt einen Schnitt durch eine Zentrifugalpumpe 1 gemäß der Erfindung mit einem Pumpenlaufrad 12 und daran integrierten Fluidisator 13. Im Pumpenlaufrad 12 befinden sich nahe der Achse 14 Öffnungen 15 zur Abfuhr von Gas, das sich am Fluidisator gesammelt hat. Auf der Rückseite des Pumpenlaufrades 12 befinden sich Rippen 16. Durch die Rotation des Pumpenlaufrades 12 werden durch die Rippen 16 im Gas-/Flüssigkeitsstrom, der durch die Öffnungen 15 hindurchgeht, Fasern und Flüssigkeit zurück in den Pumpenraum gefördert. An das Pumpenlaufrad schließt dann eine Separatoreinheit 17 an. Diese weist eine feststehende Statorplatte 18 auf, mit feststehenden Schaufeln oder Rippen 19, die auf der dem Pumpenlaufrad 12 zugewandten Seite eine glatte Oberfläche 20 besitzt, wobei eine oder mehrere stehende Leitschaufeln oder Rippen 19 auf der gegenüberliegenden Seite angeordnet sind und diese radial oder auch in einem beliebigen Winkel angeordnet, gerade oder gebogen ausgeführt sein können. Zudem ist der Innendurchmesser der Statorplatte 18 größer als der Innendurchmesser der Rippen 19 der feststehenden Scheibe 18 in diesem Bereich um einen offenen Durchgang für die Luft/Faserstoffsuspension zu gewährleisten. Dieser Freiraum kann auch durch -bis knapp an den Außendurchmesser der Pumpenwelle ragende- Schaufeln der Statorplatte 18 beschaufelt sein. Neben der Statorplatte 18 sitzt eine fest mit der Pumpenwelle verbundene und mit gleicher Drehzahl rotierende Scheibe 22 als rotierendes Separatorlaufrad 22. Dieses Separatorlaufrad 22 weist auf der der Statorplatte 18 zugewandten Seite eine glatte Oberfläche 23 auf und besitzt auf der der Statorplatte 18 abgewandten Seite eine oder mehrere Schaufeln bzw. Rippen 24. Diese rotierende Scheibe 22 ist im Durchmesser kleiner als der Innendurchmesser des Separatorgehäuses 25 und bildet zwischen ihrem äußeren Umfang und dem Separatorgehäuse 25 einen Spalt 26, um ein Durchströmen der Luft und auch der Fasern zu gewährleisten. Diese rotierende Scheibe 22 weist eine geschlossene Oberfläche ohne Öffnungen auf. Durch die Oberfläche ohne Öffnungen wird ein Druckaufbau im Inneren des Separators erst möglich. Dadurch wird ein Austreten von Faserstoff in die Entgasungskammer weitestgehend verhindert und die Luft kann entgegen der Pumpwirkung des Separators aus der Pumpe entweichen. Um ein Verstopfen der Separatoreinheit 17 zu verhindern kann Spülwasser durch eine Öffnung 27 eingebracht werden.

Bei Zentrifugalpumpen für gashaltige Suspensionen, z.B. MC-Pumpen wird in Abhängigkeit von Durchflussmenge und Konsistenz Faserstoff durch die Öffnungen 15 in die Entgasungskammer oder in vorliegendem Fall in die Separatoreinheit 17 gedrückt. Dieser Faserstoff wird durch das Separatorlaufrad 22 unter Zuhilfenahme der Schaufeln 24 wieder in die Pumpe zurückgefördert. In Betriebsbereichen bei denen kein oder wenig Faserstoff in die Separatoreinheit 17 oder die Entgasungskammer gedrückt wird, wird je nach separierter Luftmenge mehr oder weniger Luft durch die Separatoreinheit 17 gedrückt. Diese Luft wird über eine Bohrung 28 auf der dem Separatorlaufrad 22 abgewandten Seite mit oder ohne Zuhilfenahme einer Vakuumpumpe aus der Pumpe abgeführt. Durch die erfindungsgemäße Separatoreinheit 17 erfolgt somit ein permanentes Zurückpumpen von Fasern ohne dabei die ausströmende Luft zu behindern. Dadurch, dass das Separatorlaufrad 22 eine geschlossene Oberfläche ohne Öffnungen aufweist, wird das Austreten von Fasern verhindert.

Das Separatorgehäuse 25 bildet mit der Pumpenwelle 21 die Gassammelkammer 31 und beinhaltet die Gasabfuhröffnung (28) und die Leitung 27 für Spülwasser. Das abgeschiedene Gas, insbesondere die abgeschiedene Luft, strömt von der Rückseite des Pumpenlaufrades 12 durch die von den Rippen 19 der stehenden Scheibe 18 gebildeten Kanäle, gelangt in weiterer Folge über den Spalt 26 in die von den Rippen 24 der rotierenden Scheibe 22 gebildeten Kanäle in die Gassammelkammer 31 und wird von dort über die Gasabfuhrleitung mit bzw. auch ohne zusätzliche Vakuumpumpe aus der Zentrifugalpumpe 1 abgeführt.

Fig. 3 zeigt einen Schnitt durch die erfindungsgemäße Zentrifugalpumpe entlang der Linie III-III in Fig. 2. Man kann hier die Welle 21 erkennen sowie die rotierende Scheibe 22 mit den Rippen 24, die hier als gerade Rippen ausgeführt sind. Weiters sind die Rippen 19 der feststehenden Scheibe 18 erkennbar, die hier beispielhaft gebogen dargestellt sind. Es können jedoch die Rippen 19 der feststehenden Scheibe 18 als auch die Rippen 24 der rotierenden Scheibe 22 sowohl gerade oder gebogen ausgeführt sein. Weiters ist in Fig. 3 der Spalt 26 zwischen der rotierenden Scheibe 22 und dem Gehäuse 25 erkennbar. Ebenfalls ist der Ringraum 29 zu erkennen, der sich zwischen feststehender Scheibe 18 und Pumpenwelle 21 befindet und durch den das Gas- Flüssigkeitsgemisch in die Separatoreinheit 17 gelangt.

Ohne die erfindungsgemäße Separatoreinheit muss hinsichtlich Faserverlust und Pumpstabilität sowie Pumpenleistung immer ein Kompromiss eingegangen werden. Durch den Einsatz des erfindungsgemäßen Separators können Faserverlust und Pumpstabilität bzw. Pumpenleistung entkoppelt werden.

## Patentansprüche

1. Zentrifugalpumpe zur Förderung einer gashältigen Faserstoffsuspension, mit einem Pumpenlaufrad (12), das zumindest eine Öffnung (15) in der Grundplatte, sowie Rippen (16) an deren Rückseite aufweist, wobei eine Separatoreinheit (17) vorgesehen ist, bestehend aus einem Separatorgehäuse (25) mit einer Wand und einer mit der Pumpenwelle (21) mitrotierenden Scheibe (22), wobei die Separatoreinheit (17) im Pumpengehäuse in Achsrichtung auf das Pumpenlaufrad (12) gesehen anschließend an das Pumpenlaufrad (12) auf dessen Rückseite angeordnet ist und wobei das Separatorgehäuse (25) eine Gassammelkammer (31) mit Gasabfuhrleitung (28) aufweist, wobei die mit der Pumpenwelle (21) mitrotierende Scheibe (22) eine geschlossene Oberfläche (23) ohne Öffnungen aufweist, **dadurch gekennzeichnet, dass** die Wand als feststehende Scheibe (18) ausgebildet und mit Rippen (19) versehen ist.

2. Zentrifugalpumpe nach Anspruch 1, **dadurch gekennzeichnet, dass** die feststehende Scheibe (18) auf der dem Pumpenlaufrad (12) zugewandten Seite eine glatte Oberfläche (20) aufweist und die Rippen (19) auf der gegenüberliegenden Seite angeordnet sind.

3. Zentrifugalpumpe nach Anspruch 1 oder 2, **dadurch gekennzeichnet, dass** die mit der Pumpenwelle (21) mitrotierende Scheibe (22) mit Rippen (24) versehen ist.

4. Zentrifugalpumpe nach Anspruch 3, **dadurch gekennzeichnet, dass** die mit der Pumpenwelle (21) mitrotierende Scheibe (22) auf der der feststehenden Scheibe (18) zugewandten Seite eine glatte Oberfläche (23) aufweist und die Rippen (24) auf der gegenüberliegenden Seite angeordnet sind.

5. Zentrifugalpumpe nach Anspruch 3 oder 4, **dadurch gekennzeichnet, dass** im Separatorgehäuse (25) eine Öffnung (27) für Spülwasser vorgesehen ist, die mit dem durch die Rippen (24) der mitrotierenden Scheibe (22) gebildeten Kanal in Verbindung steht.

6. Zentrifugalpumpe nach einem der Ansprüche 1 bis 5, **dadurch gekennzeichnet, dass** dem Pumpenlaufrad (12) ein Fluidisator vorgelagert ist.

7. Zentrifugalpumpe nach Anspruch 6, **dadurch gekennzeichnet, dass** der Fluidisator als mit der Pumpenwelle (21) verbundener Rotor vorgesehen ist.

8. Zentrifugalpumpe nach Anspruch 6, **dadurch gekennzeichnet, dass** der Fluidisator als von der Pumpenwelle (21) getrennt angeordneter Rotor vorgesehen ist.

## Claims

1. Centrifugal pump for conveying a gaseous fiber pulp suspension, which has a pump impeller (12) with at least one opening (15) in the base plate and ribs (16) on its rear side, where a separator unit (17) is provided consisting of a separator housing (25) with a wall and of a disc (22) that rotates together with the pump shaft (21), where the separator unit (17) is arranged in the pump housing adjoining the pump impeller (12) on its rear side when viewing the pump impeller (12) in axial direction and where the separator housing (25) has a gas collecting chamber (31) with a gas discharge pipe (28), where the disc (22) rotating together with the pump shaft (21) has a closed surface (23) without openings, **characterized by** the wall being formed as a stationary disc (18) and having ribs (19).

2. Centrifugal pump according to Claim 1, **characterized by** the stationary disc (18) having a smooth surface (20) on the side facing the pump impeller (12) and the ribs (19) being arranged on the opposite side.

3. Centrifugal pump according to Claim 1, **characterized by** the disc (22) that rotates together with the pump shaft (21) having ribs (24).

4. Centrifugal pump according to Claim 3, **characterized by** the disc (22) rotating together with the pump shaft (21) having a smooth surface (23) on the side facing the stationary disc (18) and the ribs (24) being arranged on the opposite side.

5. Centrifugal pump according to Claim 3 or 4, **characterized by** an opening (27) for flushing water being provided in the separator housing (25), where the opening is connected to the channel formed by the ribs (24) of the rotating disc (22).

6. Centrifugal pump according to one of Claims 1 to 5, **characterized by** a fluidizer preceding the pump impeller (12).

7. Centrifugal pump according to Claim 6, **characterized by** the fluidizer being designed as a rotor connected to the pump shaft (21).

8. Centrifugal pump according to Claim 6 **characterized by** the fluidizer being provided as a rotor arranged separately from the pump shaft (21).

## Revendications

1. Pompe centrifuge pour le pompage d'une suspension de pâte fibreuse gazeuse, comportant une roue motrice (12) de pompe avec au moins une ouverture (15) dans son assise, ainsi que des nervures (16) sur l'arrière de cette assise, où une unité séparateur (17) est prévue, qui se compose d'un carter de séparateur (25) avec une paroi et une plaque (22) qui tourne ensemble avec l'arbre (21) de la pompe, l'unité séparateur (17) étant disposée dans le carter de la pompe en aval de la dite roue (12) de pompe et sur son arrière, vu au sens de l'axe de la roue (12) de pompe, le carter de séparateur (25) ayant une chambre collectrice (31) de gaz avec tuyau de décharge (28) du gaz, la plaque (22) qui tourne ensemble avec l'arbre (21) de la pompe ayant une surface fermée (23) sans ouvertures, **caractérisée en ce que** la paroi est étudiée en tant que plaque fixe (18) et est pourvue de nervures (19).

2. Pompe centrifuge selon la revendication 1, **caractérisée en ce que** la plaque fixe (18) comporte une surface lisse (20) au côté faisant face à la roue motrice (12) de la pompe et que les nervures (19) se trouvent disposées sur le côté opposé.

3. Pompe centrifuge selon la revendication 1 ou 2, **caractérisée en ce que** la plaque (22) qui tourne ensemble avec l'arbre (21) de la pompe est pourvue de nervures (24).

4. Pompe centrifuge selon la revendication 3, **caractérisée en ce que** la plaque (22) qui tourne ensemble avec l'arbre (21) de la pompe comporte une surface lisse (23) au côté faisant face à la plaque fixe (18) et que les nervures (24) se trouvent disposées sur l'autre côté.

5. Pompe centrifuge selon la revendication 3 ou 4, **caractérisée en ce que**, dans le carter de séparateur (25), une ouverture (27) est prévue pour l'eau de rinçage, laquelle est liée au canal formé par les nervures (24) de la plaque (22) qui tourne ensemble avec l'arbre (21).

6. Pompe centrifuge selon l'une des revendications 1 à 5, **caractérisée en ce qu'**un dispositif de fluidisation précède la roue motrice (12) de la pompe.

7. Pompe centrifuge selon la revendication 6, **caractérisée en ce que** le dispositif de fluidisation est étudié comme rotor lié à l'arbre (21) de la pompe.

8. Pompe centrifuge selon la revendication 6, **caractérisée en ce que** le dispositif de fluidisation est étudié comme rotor séparé de l'arbre (21) de la pompe.
